# EUROPÄISCHE PATENTSCHRIFT

(11) **EP 1 360 977 B1**
(45) Veröffentlichungstag und Bekanntmachung des Hinweises auf die Patenterteilung: **06.09.2006**
(21) Anmeldenummer: 03009525.1
(22) Anmeldetag: 28.04.2003
(51) Int. Cl.: A63C 9/00

(54) **Halterungssystem für vordere und hintere Schuhhalteraggregate einer Bindung für Ski bzw. Skigleitbretter**
Binding system for front and back ski or skiboard shoe bindings
Système de fixation pour fixations avant et arrière de ski ou planche de ski

(30) Priorität: 07.05.2002 DE 10220483
(43) Veröffentlichungstag der Anmeldung: 12.11.2003
(73) Patentinhaber: MARKER Deutschland GmbH, 82377 Penzberg (DE)
(72) Erfinder: Wagner, Ludwig, 82490 Farchant (DE); Krumbeck, Markus, 82467 Garmisch-Partenkirchen (DE)
(74) Vertreter: Patentanwalts-Partnerschaft Rotermund + Pfusch + Bernhard

(56) Entgegenhaltungen:
- EP-A- 1 240 925
- FR-A- 2 825 285
- US-A- 5 261 688
- US-A- 5 344 179

## Beschreibung

Die Erfindung betrifft ein Halterungssystem für vordere und hintere Schuhhalteraggregate einer Ski- oder Snowboardbindung od.dgl.

Bei derzeit auf dem Markt befindlichen Skibindungen werden die Schuhhalteraggregate in der Regel fest mit dem Ski verschraubt, wobei die zur Aufnahme der Befestigungsschrauben dienenden skiseitigen Bohrungen zuvor entsprechend der jeweiligen Schuhgröße und dem jeweils für die Schuhhalteraggregate notwendigem Lochmuster in den Ski eingebracht werden.

Darüber hinaus sind für den Ski-Verleih Bindungsanordnungen bekannt, bei denen die Schuhhalteraggregate in Skilängsrichtung verstellbar auf Basisteilen angeordnet sind, die ihrerseits auf dem Ski mittels Verschraubung befestigt sind. Dabei ist prinzipiell die Möglichkeit gegeben, auf den Basisteilen Schuhhalter der vorgenannten Art anzuordnen, d.h. solche, die auch unmittelbar mit dem Ski verschraubt werden können.

Des Weiteren sind Ski mit in die Skistruktur integrierten Schienen bekannt, in die sich an die Schienen angepasste Schuhhalteraggregate einschieben bzw. einsetzen lassen. Dokument US-A-5 261 688 offenbart eine Vielzahl von Halterungssystemen, von denen eines demjenigen nach dem Oberbegriff von Anspruch 1 entspricht.

Aufgabe der Erfindung ist es nun, Ski od.dgl. derart auszubilden, dass herkömmliche, bisher mit dem Ski direkt verschraubte Bindungen nach Montage am Ski in Anpassung an die jeweilige Schuhgröße verstellbar bleiben.

Diese Aufgabe wird erfindungsgemäß gelöst durch ein in einen Ski oder ein Schneegleitbrett versenkt integrierbares, eine Flachstruktur aufweisendes Halterungssystem gemäss Anspruch 1.

Die Koppeln sind an ihren voneinander abgewandten Längsrändern verzahnt sein und mit einem zwischen den Koppeln angeordneten Exzenter zusammenwirken, der die Koppeln in einer Drehlage unter Eingriff der koppelseitigen Verzahnungen in stationäre Gegenverzahnungen der Fixiervorrichtung voneinander abspreizt oder statt dessen ist vorgesehen, dass ein Exzenter bewegliche Fixierteile, die mit in die verzahnten Längsränder der Koppeln passender Verzahnung versehen sind und in zur Ober-seite von Ski bzw. Schneegleitbrett paralleler Richtung quer zu den Koppeln verschiebbar sowie in Längsrichtung der Koppeln im wesentlichen fest am Ski bzw. Schneegleitbrett angeordnet sind, in einer Drehstellung in Riegeleingriff mit den Koppeln und in einer anderen Drehstellung in einer Freigabelage hält

Die Erfindung beruht auf dem allgemeinen Gedanken, eine zur verstellbaren Halterung der Schuhhalteraggregate einer Skibindung bzw. einer Bindung für Schneegleitbretter dienende Basisanordnung als Flachstruktur auszubilden, um eine versenkte Anordnung im Ski oder Schneegleitgrett bzw. eine Integration in die Ski- oder Gleitbrettstruktur zu erleichtern. Insbesondere wird auf diese Weise die Möglichkeit geschaffen, die Basisanordnung in das die Gleitbrett- oder Skistruktur typischerweise bildende Laminat einzubetten. Die wünschenswerte flache Bauweise wird dadurch erheblich begünstigt, dass bei der Ent- bzw. Verriegelung der Koppeln in der Fixiervorrichtung lediglich horizontale bzw. parallel zur Oberseite des Skis bzw. Schneegleitbrettes erfolgende Relativbewegungen zwischen miteinander zusammenwirkenden Riegel- und Gegenriegelteilen notwendig sind. In dieser Bewegungsrichtung steht auf einem Ski oder Schneegleitbrett viel Raum zur Verfügung, so dass ein sicherer und tiefer Riegeleingriff möglich ist, und zwar auch dann, wenn die Koppeln im Hinblick auf eine gute Durchbiegbarkeit von Ski bzw. Schneegleitbrett flexibel bzw. vertikal dünn ausgebildet sind.

Des Weiteren ist vorteilhaft, dass die erfindungsgemäße Flachstruktur großflächig und dementsprechend hoch belastbar mit dem Ski oder Schneegleitbrett verbunden sein kann.

Gemäß einer bevorzugten Ausführungsform der Erfindung ist vorgesehen, dass die Koppeln einerseits und die damit zusammenwirkenden Fixierteile der Fixiervorrichtung andererseits in zur Oberseite des Skis bzw. Schneegleitbrettes senkrechter Ebene mit Vor- bzw. Rücksprüngen versehen sind, die miteinander in Riegeleingriff bringbar sind.

In besonders zweckmäßiger Weise sind die Koppeln als Flachbänder mit verzahntem Längsrand ausgebildet, der mit einer im wesentlichen gegengleichen Verzahnung an Teilen der Fixiervorrichtung zusammenwirkt. Hier wird neben einer konstruktiven Einfachheit eine hohe Flexibilität der Koppeln erreicht.

Die beiden Koppeln können gemäß einer ersten Ausführungsform in gleicher Horizontalebene nebeneinander angeordnet sein, wenn eine besonders flache Bauweise angestrebt wird..

Gemäß einer alternativen Ausführungsform können die beiden Koppeln auch übereinanderliegend angeordnet sein und mit übereinanderliegenden Verzahnungsrändern mit einem entsprechend verzahnten Gegenriegelteil der Fixiervorrichtung zusammenwirken.

Im Hinblick auf eine einfache Bedienung kann es zweckmäßig sein, wenn das vordere und das hintere Basisteil bewegungsmäßig miteinander zwangsgekoppelt sind, derart, dass bei Verschiebung des einen Basisteiles in der einen Richtung das andere Basisteil um ein entsprechendes Maß in Gegenrichtung verschoben wird. Auf diese Weise wird gewährleistet, dass sich die Basisteile bezüglich eines "Schuhzentrums" symmetrisch verschieben.

Da es jedoch auch erwünscht sein kann, das Schuhzentrum relativ zum Ski bzw. zum Schneegleitbrett verschieben zu können, ist auch eine Anordnung ohne Synchronisierung der Bewegungen der Basisteile vorteilhaft, da hier die Möglichkeit besteht, die Basisteile auch gleichgerichtet oder um unterschiedliche Weglängen zu verstellen.

In jedem Falle ist es zweckmäßig, für die synchronisierte Bewegungen der Basisteile vorgesehenen Getriebeelemente gesondert von den Koppeln und der Fixiervorrichtung anzuordnen. Damit brauchen die vorgenannten Synchronisierungsmittel lediglich die geringen, bei Verstellung bzw. Einstellung der Basisteile auftretenden Verschiebekräfte aufzunehmen, nicht jedoch die ungleich größeren Haltekräfte, die beim Skifahren bzw. bei der Fahrt mit dem Schneegleitbrett auftreten. Außerdem können dann die Synchronisierungsmittel ohne Beeinträchtigung der Sicherheit des Haltesystems auch so ausgebildet sein, dass die Synchronisierung durch zumindest vorübergehendes Entfernen eines Synchronisierungsmittels aufgehoben werden kann.

Im Übrigen wird hinsichtlich bevorzugter Merkmale auf die Ansprüche sowie die nachfolgende Beschreibung der Zeichnung verwiesen, anhand der besonders vorteilhafte Ausführungsformen der Erfindung näher beschrieben werden.

Dabei zeigt
- Fig. 1: eine Draufsicht auf eine erste Ausführungsform des erfindungsgemäßen Haltesystems,
- Fig. 2: ein Schnittbild gemäß der Schnittlinie II-II in Fig. 1,
- Fig. 3: eine Draufsicht auf eine zweite Ausführungsform,
- Fig. 4: ein Schnittbild gemäß der Schnittlinie IV-IV in Fig. 3,
- Fig. 5: eine Draufsicht auf eine dritte Ausführungsform,
- Fig. 6: ein Schnittbild gemäß der Schnittlinie VI-VI in Fig. 5,
- Fig. 7: eine ausschnittsweise Draufsicht auf eine vierte Ausführungsform,
- Fig. 8: ein Schnittbild gemäß der Schnittlinie VIII-VIII in Fig. 7,
- Fig. 9: eine ausschnittsweise Draufsicht auf eine fünfte Ausführungsform und
- Fig. 10: eine Alternative zur Ausführungsform der Fig. 1 und 2.

Bei der Ausführungsform der Fig. 1 und 2 sind in der Oberseite eines mittleren Abschnittes eines Skis 1 im wesentlichen rechteckförmige Vertiefungen 2 angeordnet, deren Längsränder als Führungsschienen 3 ausgebildet sind bzw. durch Führungsschienen 3 gebildet werden. Die Führungsschienen 3 haben beispielsweise die Form von C-Profilen, die einander mit ihren offenen Konkavseiten zugewandt sind.

Jede der Vertiefungen 2 nimmt eine in den Führungsschienen 3 der jeweiligen Vertiefung 2 verschiebbar geführte Basisplatte 4 auf. Jede Basisplatte 4 besitzt ein Lochmuster, derart, dass auf jeder Basisplatte 4 ein vorderes bzw. hinteres Schuhhalteraggregat einer grundsätzlich herkömmlichen Skibindung befestigt werden kann. Die Schuhhalteraggregate sind dann zusammen mit den sie tragenden Basisplatten 4 in den Vertiefungen 2 bzw. in den die Vertiefungen 2 längsseitig begrenzenden Führungsschienen 3 in Skilängsrichtung verschiebbar.

Zwischen den Vertiefungen 2 ist im Ski 1 ein die Vertiefungen 2 verbindender Kanal 5 angeordnet, der auf seiner Oberseite durch eine nicht dargestellte skifeste Abdeckung abgeschlossen sein kann.

Innerhalb des Kanals sind in einer gemeinsamen Ebene nebeneinander zwei flachbandartige Koppeln 6 untergebracht, die jeweils mit einer der Basisplatten 4 verbunden sind, d.h. die in Fig. 1 untere Koppel 6 ist mit der in Fig. 1 rechten Basisplatte 4 verbunden, während die andere Koppel 6 an der in Fig. 1 linken Basisplatte 4 befestigt ist.

An ihren voneinander abgewandte Längsrändern sind die Koppeln 6 jeweils mit einer Verzahnung 7 versehen, die in gegengleiche Verzahnungen 8 eines skifest angeordneten Fixierkörpers 9 einzugreifen vermögen. Der Fixierkörper 9 besteht im wesentlichen aus einer auf dem Boden des Kanals 5 fest angeordneten bzw. in den Boden des Kanal 5 eingesenkten Grundplatte, an der nach oben abgewinkelte Seitenränder angeformt sind, die auf ihren einander zugewandten Seiten mit den vorgenannten Verzahnungen 8 versehen sind. Die Seitenränder sind in entsprechenden Aussparungen der Seitenwände des Kanals 5 aufgenommen, derart, dass lediglich die Zähne der Verzahnungen 8 über die Ebene der Seitenwände des Kanals 5 hinweg in den Kanalinnenraum hineinragen.

An der Grundplatte des Fixierkörpers 9 ist mittig zwischen den Koppeln 6 ein Exzenter 10 drehgelagert, welcher in seiner in den Fig. 1 und 2 dargestellten Lage die Koppeln 6 mit deren Verzahnungen 7 in die Verzahnungen 8 des Fixierkörpers 9 eingerückt hält. Wird der Exzenter 10 um 90° gedreht, erhalten die Koppeln 6 einen hinreichenden Freiraum, um mit ihren Verzahnungen 7 aus den Verzahnungen 8 des Fixierkörpers 9 auszutreten.

Vorzugsweise sind die Koppeln 6 mit der jeweiligen Basisplatte 4 derart federnd verbunden bzw. derart federnd an den Seitenwänden des Kanals 5 abgestützt, dass sie mit ihren Verzahnungen 7 aus den Verzahnungen des Fixierkörpers 9 auszutreten suchen. Dies hat zur Folge, dass die Verzahnungen 7 und 8 außer Eingriff miteinander kommen bzw. bleiben, wenn der Exzenter 10 gegenüber der dargestellten Lage der Fig. 1 und 2 um 90° gedreht wird bzw. in dieser verdrehten Stellung bleibt.

Dementsprechend können dann die Basisplatten 4 bzw. die darauf angeordneten Schuhhalteraggregate der Skibindung in Skilängsrichtung zur Anpassung an die jeweilige Größe des Skischuhs bzw. der Skischuhsohle verschoben werden. Darüber hinaus können auch beide Basisplatten 4 bzw. die darauf angeordneten Schuhhalteraggregate gleichgerichtet verschoben werden, um die Position des Skischuhs auf dem Ski zum vorderen Skiende oder zum rückwärtigen Skiende hin zu verlagern.

Sobald der Exzenter 10 wieder in die dargestellte Lage zurückgedreht wird, werden die Koppeln 6 mit ihren Verzahnungen 7 zwangsläufig in die Verzahnungen 8 des Fixierkörpers 9 eingeschoben und die Basisplatten 4 werden dementsprechend relativ zum Fixierkörper 9 in Skilängsrichtung festgehalten, wobei jedoch die Basisplatten 4 und damit die Schuhhalteraggregate relativ zum Ski 1 Verschiebebewegungen in Skilängsrichtung ausführen können, etwa wenn sich der Ski 1 durchbiegt.

Die in Fig. 3 und 4 dargestellte Ausführungsform unterscheidet sich von der Ausführungsform der Fig. 1 und 2 im wesentlichen dadurch, dass jede der Basisplatten 4 mit Zahnstangen 11 verbunden ist, die im dargestellten Beispiel jeweils oberhalb der Koppeln 6 angeordnet und mit je einer der Koppeln 6 derart verbunden sind, dass jede Zahnstange 11 zusammen mit der mit ihr verbundenen Koppel 6 eine Schenkelfeder bildet, wobei der von der Zahnstange gebildete Schenkel gegen die benachbarte Seitenwand des Kanals 5 und der von der jeweiligen Koppel 6 gebildete Schenkel gegen den Exzenter 10 gespannt ist.

Die im Vergleich zu den Verzahnungen 7 und 8 sehr grob verzahnten Zahnstangen 11 sind miteinander über ein Zahnrad 12, welches auf der Achse des Exzenters 10 drehbar gelagert ist, miteinander zwangsgekoppelt, d.h. die Zahnstangen 11 können nur in zueinander entgegengesetzten Richtungen in Skilängsrichtung bewegt werden.

Wenn der Exzenter 10 aus der dargestellten Verriegelungslage um 90° gedreht wird, treten die Koppeln 6 mit ihren Verzahnungen 7 aus den Verzahnungen 8 des Fixierkörpers 9 aus, und die Koppeln 6 und damit die Basisplatten 4 können in Skilängsrichtung verschoben werden. Aufgrund der Zwangskopplung der Zahnstangen 11 über das Zahnrad 12 lassen sich dabei die Basisplatten 4 und dementsprechend die darauf angeordneten Schuhhalteraggregate der Skibindung nur gemeinsam und in einander entgegengesetzten Richtungen verschieben.

Die Koppeln 6 dienen also in Verbindung mit dem Fixierkörper 9 und dem Exzenter 10 zur Fixierung bzw. Entriegelung der Basisplatten 4 und der darauf angeordneten Skibindungselemente. Die Zahnstangen 11 dienen in Verbindung mit dem Zahnrad 12 dazu, eine Simultanverschiebung der Basisplatten 4 und der darauf befestigten Skibindungselemente zu bewirken, wenn die Basisplatten 4 entriegelt sind.

Wie in den Fig. 5 und 6 beispielhaft dargestellt ist, kann über dem Kanal 5 zwischen den Vertiefungen 2 eine Abdeckung 13 angeordnet sein, so dass die Koppeln 6 bzw. die Zahnstangen 11 verdeckt werden und am Ski 1 äußerlich nicht in Erscheinung treten. Die Achse des Exzenters 10 durchsetzt die Abdeckung 13 an einer entsprechenden Öffnung und ist oberhalb der Abdeckung 13 drehfest mit einem Handrad 14 verbunden. Dieses ist seinerseits mit Zeigersymbolen 14' od.dgl. versehen. Wenn diese Zeigersymbole 14' gemäß Fig. 6 in Skiquerrichtung weisen, ist auch der Exzenter 10 in Skiquerrichtung ausgerichtet und hält dementsprechend die Verzahnungen 7 der Koppeln 6 in Eingriff mit den Verzahnungen 8 des Fixierkörpers 9. Wenn das Handrad 14 um 90° gedreht wird, gibt der Exzenter 10 die Koppeln 6 frei, und die Basisplatten 4 mit den darauf angeordneten Schuhhalteraggregaten der Skibindung lassen sich verschieben, wobei nur eine gekoppelte Verschiebung der Basisplatten 4 in einander entgegengesetzten Richtungen möglich ist, wenn die Zahnstangen 11 und das Zahnrad 12 vorhanden, d.h. im Beispiel der Fig. 5 und 6 unterhalb der Abdeckung 13 angeordnet sind.

Bei der Ausführungsform der Fig. 7 und 8 sind die Koppeln 6 der Basisplatten 4 seitlich der Skimittellängsachse übereinander angeordnet und mit vertikal übereinander liegenden Verzahnungen 7 versehen, die mit der Verzahnung 8 eines in Skiquerrichtung beweglichen Fixierkörpers 9 zusammenwirken, welcher mit einem Exzenter 15 zusammenwirkt.

Der Fixierkörper 9 ist in einer skifesten Schiebeführung 16 in Skiquerrichtung verschiebbar geführt und in Skilängsrichtung unbeweglich gehaltert. Der Exzenter 15 besitzt einen unteren Abschnitt, der in einer Ausnehmung des beweglichen Fixierkörpers 9 drehgelagert ist; des Weiteren besitzt der Exzenter 15 einen zu seinem unteren Teil exzentrischen oberen Teil, der an den von ihren Verzahnungen 7 abgewandten Längsseiten der Koppeln 6 anliegt.

Wird der Exzenter 15 aus seiner in Fig. 7 dargestellten Lage entgegen dem Uhrzeigersinn um 90° gedreht, wird der verschiebbare Fixierkörper 9 in Fig. 7 relativ zu den Koppeln 6 nach aufwärts verschoben, so dass die Verzahnung 8 des Fixierkörpers 9 in die Verzahnungen 7 der Koppeln eingreift und diese relativ zur Schiebeführung 16 in Skilängsrichtung fixiert.

Um zu gewährleisten, dass sich die Verzahnung 8 des in Skiquerrichtung beweglichen Fixierkörpers 9 in der in Fig. 7 dargestellten Lage des Exzenters 15 von der Verzahnung 7 der Koppeln 6 entfernt, kann eine nicht dargestellte Feder angeordnet sein, welche den beweglichen Fixierkörper 9 in Fig. 7 nach abwärts zu schieben sucht.

Die Ausführungsform der Fig. 9 unterscheidet sich von der Ausführungsform der Fig. 7 und 8 vor allem dadurch, dass ein Exzenter 18 in einem nicht näher dargestellten skifesten Lager drehgelagert ist und mit seinem Exzenterteil mit einer im beweglichen Fixierkörper 9 ausgebildeten Kulisse 19 zusammenwirkt. Im übrigen sind die Koppeln 6 innerhalb des Kanals 5 an ihren von ihren Verzahnungen 7 abgewandten Längsrändern an Führungselementen geführt, derart, dass sie nur in Skilängsrichtung, nicht jedoch in Skiquerrichtung bewegt werden können.

In seiner einen Stellung wirkt der Exzenter 18 mit einem Bereich 19' der Kulisse 19 zusammen, derart, dass der bewegliche Fixierkörper 9 in einer Stellung gehalten bzw. in eine Stellung gebracht wird, in der die Verzahnung 8 des Fixierkörpers 9 aus den Verzahnungen 7 der Koppeln 6 ausgerückt ist. In einer im Uhrzeigersinn um 90° verdrehten Stellung wirkt der Exzenter 18 mit einem Abschnitt 19" der Kulisse 19 zusammen, derart, dass der bewegliche Fixierkörper 9 in einer Stellung gehalten bzw. in eine Stellung gebracht wird, in der die Verzahnung 8 des Fixierkörpers 9 in die Verzahnungen 7 der Koppeln 6 eingerückt ist und diese in Skilängsrichtung festgehalten werden.

Abweichend von der in den Fig. 1 und 2 dargestellten Ausführungsform, bei der der Fixierkörper 9 unbeweglich und die Koppeln 6 mit ihren Verzahnungen 7 in Skiquerrichtung beweglich sind, ist grundsätzlich auch eine Ausführungsform denkbar, bei der die Koppeln 6 in Skiquerrichtung unbeweglich geführt sind und eine Fixiervorrichtung 21 vorgesehen ist, die gemäß Fig. 10 zwei in einer skifesten Schiebeführung 22 in Skiquerrichtung bewegliche Fixierkörper 23' und 23" aufweist. Durch einen nicht dargestellten Exzenter, der in der Schiebeführung 22 drehgelagert ist und mit Kulissen in den Fixierkörpern 23' und 23" zusammenwirkende Exzenterteile aufweist, können dann die Fixierkörper 23' und 23" mit ihren Verzahnungen 8 simultan aus den Verzahnungen 7 der Koppeln 6 ausgerückt bzw. zur Fixierung der Koppeln 6 in deren Verzahnungen 7 eingerückt werden.

## Patentansprüche

1. Auf der Oberseite eines Skis oder Schneegleitbrettes anbringbares und/oder in einen Ski (1) oder ein Schneegleitbrett versenkt integrierbares, eine Flachstruktur aufweisendes Halterungssystem für vordere und hintere, mit vorderen bzw. hinteren Bereichen eines Schuhs zusammenwirkende Schuhhalteraggregate, mit
- in einer ski- bzw. schneegleitbrettseitigen ein- oder mehrteiligen Führungsbahn (2) längsverschiebbaren vorderen und hinteren Basisteilen (4), die die vorderen bzw. hinteren Schuhhalteraggregate aufnehmen bzw. haltern, sowie
- an den Basisteilen befestigten, zur Längsrichtung der Führungsbahn im wesentlichen parallelen, in Richtung des jeweils anderen Basisteiles erstreckten Koppeln (6), die jeweils mit verzahntem Längsrand, ohne direkten Eingriff der verzahnten Längsränder ineinander ausgebildet sind, sowie
- einer mit den Koppeln zusammenwirkenden, die Koppeln simultan skifest bzw. gleitbrettfest verriegelnden oder freigebenden Fixiervorrichtung (9), bei deren Betätigung die koppelseitigen Verzahnungen (7) und eine passende Gegenverzahnung (8) der Fixiervorrichtung in zur Oberseite von Ski bzw. Schneegleitbrett etwa paralleler Relativbewegung, quer zur Längsrichtung von Ski bzw. Schneegleitbrett riegelnd ineinander eingreifen bzw. einander freigebend auseinander austreten,
**dadurch gekennzeichnet,**
**dass** die Gegenverzahnung (8) der Fixiervorrichtung an einem skifesten oder an zumindest einem in einer skifesten Schiebeführung (16) in Querrichtung von Ski bzw. Schneegleitbrett verschiebbaren Fixierkörper (9, 23', 23" ) angeordnet und als Betätigungsorgan der Fixiervorrichtung ein Exzenter (10,15) vorgesehen ist, welcher bei seiner Betätigung die Koppeln (6) oder den zumindest einen beweglichen Fixierkörper (9, 23', 23'') in der zur Oberseite von Ski bzw. Schneegleitbrett parallelen Richtung quer zur Längsrichtung von Ski bzw. Schneegleitbrett verschiebt.

2. Halterungssystem nach Anspruch 1,
**dadurch gekennzeichnet,**
**dass** zwischen den Basisteilen (4) von den Koppeln (6) gesonderte Getriebeelemente angeordnet sind, die die Basisteile bewegungsmäßig synchronisieren, so dass diese nur gemeinsam und gegenläufig zueinander verschiebbar sind.

3. Halterungssystem nach Anspruch 1 oder 2,
**dadurch gekennzeichnet,**
**dass** die Koppeln (6) als zur Oberseite von Ski bzw. Schneegleitbrett etwa parallele Flachbänder mit verzahntem Längsrand ausgebildet sind.

4. Halterungssystem nach einem der Ansprüche 1 bis 3,
**dadurch gekennzeichnet,**
**dass** beide Koppeln (6) quer zur Längsrichtung voneinander beabstandet in gemeinsamer Ebene angeordnet sind.

5. Halterungssystem nach einem der Ansprüche 1 bis 4,
**dadurch gekennzeichnet,**
**dass** die Koppeln (6) an ihren voneinander abgewandten Längsrändern verzahnt sind.

6. Halterungssystem nach Anspruch 4 oder 5,
**dadurch gekennzeichnet,**
**dass** zwischen den Koppeln (6) ein Exzenter (10) angeordnet ist, der mit den einander zugewandten Rändern der Koppeln zusammenwirkt und die Koppeln in einer Drehlage voneinander abspreizt und die koppelseitigen Verzahnungen (7) in Eingriff mit Abschnitten der Gegenverzahnung (8) der Fixiervorrichtung (9) bringt.

7. Halterungssystem nach einem Ansprüche 1 bis 4,
**dadurch gekennzeichnet,**
**dass** ein Exzenter (10) bewegliche Fixierteile (9,23',23''), die mit in die verzahnten Längsränder der Koppeln (6) passenden Abschnitten der Gegenverzahnung (8) versehen sind und in der skifesten Schiebeführung (16) in der zur Oberseite von Ski bzw. Schneegleitbrett parallelen Richtung quer zu den Koppeln verschiebbar sowie in Längsrichtung der Koppeln im wesentlichen skifest angeordnet sind, in einer Drehstellung in Riegeleingriff mit den koppelseitigen Verzahnungen und in einer anderen Drehstellung in einer Freigabelage hält.

8. Halterungssystem nach einem der Ansprüche 1 bis 3,
**dadurch gekennzeichnet,**
**dass** die Koppeln (6) und deren Verzahnungen (7) vertikal übereinanderliegend angeordnet sind.

9. Halterungssystem nach Anspruch 8,
**dadurch gekennzeichnet,**
**dass** die Fixiervorrichtung (9) einen in Querrichtung von Ski (1) bzw. Schneegleitbrett beweglichen und in Längsrichtung von Ski bzw. Schneegleitbrett im wesentlichen unbeweglichen Fixierkörper (9) mit einer in die beiden koppelseitigen Verzahnungen einschiebbaren Verzahnung (8) aufweist.

10. Halterungssystem nach Anspruch 9,
**dadurch gekennzeichnet,**
**dass** ein am Fixierkörper (9) drehgelagerter Exzenter (15) mit einem exzentrischen Teil an den von ihren Verzahnungen (7) abgewandten Längsseiten der Koppeln (6) anliegt.

11. Halterungssystem nach Anspruch 9,
**dadurch gekennzeichnet,**
**dass** ein am Ski (1) bzw. Schneegleitbrett drehgelagerter Exzenter (18) mit einer im Fixierkörper (9) ausgebildeten Kulisse (19) zusammenwirkt.

12. Halterungssystem nach einem der Ansprüche 8 bis 11,
**dadurch gekennzeichnet,**
**dass** eine Feder den Fixierkörper (9) in seine die Koppeln (6) freigebende Lage spannt.

## Claims

1. Securing system which can be fitted on the top side of a ski or snowboard and/or can be integrated in a sunken manner in a ski (1) or a snowboard, has a flat structure and is intended for front and rear boot-retaining units which interact with respective front and rear regions of a boot, having
- front and rear base parts (4) which can be displaced longitudinally in a single-part or multi-part guideway (2) on the ski or snowboard and which accommodate and/or secure the respective front and rear boot-retaining units, and
- connecting rods (6), which are fastened on the base parts, are essentially parallel to the longitudinal direction of the guideway and extend in the direction of the respectively other base part, and which are respectively formed with a toothed longitudinal border, without direct engagement of the toothed longitudinal borders in one another, and
- a fixing device (9), which interacts with the connecting rods, locks the connecting rods to the ski or snowboard, or releases them, simultaneously and, when actuated, results in the toothing formations (7) on the connecting rods and a matching mating toothing formation (8) of the fixing device, in a relative movement approximately parallel to the top side of the ski or of the snowboard, transversely to the longitudinal direction of the ski or snowboard, engaging in one another with locking action and/or moving apart in order to release one another,
**characterized in that** the mating toothing formation (8) of the fixing device is arranged on a fixing body (9, 23', 23") which can be displaced in the transverse direction of the ski or snowboard in a ski-mounted sliding guide (16), and an eccentric (10, 15) is provided as the actuating member of the fixing device, which eccentric, when actuated, displaces the connecting rods (6) or the at least one movable fixing body (9, 23', 23") in the direction parallel to the top side of the ski or snowboard transversely to the longitudinal direction of the ski or snowboard.

2. Securing system according to Claim 1, **characterized in that** arranged between the base parts (4) are gearing elements which are separate from the connecting rods (6) and synchronize the movements of the base parts, with the result that the latter can only be displaced together and in opposite directions to one another.

3. Securing system according to one of Claims 1 or 2, **characterized in that** the connecting rods (6) designed as flat strips with a toothed longitudinal border that are approximately parallel to the top side of the ski or snowboard.

4. Securing system according to one of Claims 1 to 3, **characterized in that** the two connecting rods (6) are arranged in a common plane such that they are spaced apart from one another transversely to the longitudinal direction.

5. Securing system according to one of Claims 1 to 4, **characterized in that** the connecting rods (6) are toothed on their longitudinal borders which are remote from one another.

6. Securing system according to Claims 4 or 5, **characterized in that** arranged between the connecting rods (6) is an eccentric (10) which interacts with the facing borders of the connecting rods and, in a rotary position, spreads the connecting rods apart from one another and brings the toothing formations (7) on the connecting rods into engagement with sections of the mating toothing formation (8) of the fixing device (9).

7. Securing system according to one of Claims 1 to 4, **characterized in that** moveable fixing parts (9, 23', 23"), which are provided with sections of the mating toothing formation (8) fitting into the toothed longitudinal borders of the connecting rods (6) and which are arranged such that they can be displaced transversely to the connecting rods in the ski-mounted sliding guide (16) in the direction parallel to the top side of the ski or snowboard and such that they are essentially fixed to the ski in the longitudinal direction of the connecting rods, are retained, by means of an eccentric (10), in locking engagement with the toothing formations on the connecting rods in one rotary position of said eccentric and in a released state in another rotary position thereof.

8. Securing system according to one of Claims 1 to 3, **characterized in that** the connecting rods (6) and their toothing formations (7) are arranged lying vertically one over the other.

9. Securing system according to Claim 8, **characterized in that** the fixing device (9) has a fixing body (9) which is moveable in the transverse direction of the ski (1) or snowboard and essentially immoveable in the longitudinal direction of the ski or snowboard, with a toothing formation (8) which can be pushed into the two toothing formations on the connecting rods.

10. Securing system according to Claim 9, **characterized in that** an eccentric (15) mounted for rotation on the fixing body (9) bears with an eccentric part against the longitudinal sides of the connecting rods (6) that are remote from their toothing formations (7).

11. Securing system according to Claim 9, **characterized in that** an eccentric (18) mounted for rotation on the ski (1) or snowboard interacts with a guide slot (19) formed in the fixing body (9).

12. Securing system according to one of Claims 8 to 11, **characterized in that** a spring braces the fixing body (9) into its position releasing the connecting rods (6).

## Revendications

1. Système de fixation présentant une structure plate, pouvant être monté sur le dessus d'un ski ou d'une planche de surf des neiges et/ou pouvant être intégré dans un ski (1) ou une planche de surf des neiges, pour des mécanismes avant et arrière de retenue de chaussure coopérant avec les zones avant et arrière d'une chaussure, comportant
- des pièces de base (4) avant et arrière, pouvant coulisser longitudinalement dans un chemin de guidage (2) en une ou plusieurs parties située du côté du ski ou de la planche de surf des neiges, qui reçoivent et retiennent les mécanismes de retenue de chaussure avant et arrière, ainsi que
- des pièces d'accouplement (6) fixées aux pièces de base, s'étendant essentiellement parallèlement à la direction longitudinale du chemin de guidage en direction de l'autre pièce de base respective, qui sont chacune réalisées avec un bord longitudinal denté, sans prise directe des bords longitudinaux dentés l'un dans l'autre, ainsi que
- un dispositif de fixation (9) coopérant avec les pièces d'accouplement verrouillant fixement par rapport au ski ou fixement par rapport à la planche de surf des neiges ou libérant simultanément les pièces d'accouplement, lors de l'actionnement duquel les dentures (7) situées du côté pièces d'accouplement et une denture opposée (8) de forme correspondante du dispositif de fixation viennent en prise les unes dans les autres avec verrouillage ou se dégagent les unes des autres en se libérant les unes les autres, dans un mouvement relatif sensiblement parallèle au dessus du ski ou de la planche de surf des neiges,
**caractérisé en ce**
**que** la denture opposée (8) du dispositif de fixation est disposée sur un corps de fixation (9, 23', 23") fixe par rapport au ski ou au moins un corps de fixation (9, 23', 23") capable de coulisser dans un guide en translation (16) fixe par rapport au ski dans la direction transversale du ski ou de la planche de surf des neiges, et un excentrique (10, 15) est prévu en tant qu'organe d'actionnement du dispositif de fixation qui, lors de son actionnement, fait coulisser les pièces d'accouplement (6) ou le au moins un corps de fixation mobile (9, 23', 23") dans la direction parallèle au dessus du ski ou de la planche de surf des neiges, transversalement à la direction longitudinale du ski ou de la planche de surf des neiges.

2. Système de fixation selon la revendication 1,
**caractérisé en ce**
**que** des éléments d'engrenage distincts des pièces d'accouplement (6), qui synchronisent les mouvements des pièces de base de façon telle que ces dernières ne peuvent coulisser qu'ensemble et en mouvement contraire l'une à l'autre, sont disposés entre les pièces de base (4).

3. Système de fixation selon la revendication 1 ou 2,
**caractérisé en ce**
**que** les pièces d'accouplement (6) sont réalisées sous forme de bandes plates à bord longitudinal denté sensiblement parallèles au dessus du ski ou de la planche de surf des neiges.

4. Système de fixation selon l'une des revendications 1 à 3,
**caractérisé en ce**
**que** les deux pièces d'accouplement (6) sont disposées à distance l'une de l'autre dans un plan commun transversalement à la direction longitudinale.

5. Système de fixation selon l'une des revendications 1 à 4,
**caractérisé en ce**
**que** les pièces d'accouplement (6) sont dentées sur leurs bords longitudinaux détournés l'un de l'autre.

6. Système de fixation selon la revendication 4 ou 5,
**caractérisé en ce**
**qu'**un excentrique (10), qui coopère avec les bords des pièces d'accouplement tournés l'un vers l'autre et écarte les pièces d'accouplement l'une de l'autre dans une position de rotation et amène les dentures (7) situées du côté pièces d'accouplement en prise avec des sections des dentures opposées (8) du dispositif de fixation (9), est disposé entre les pièces d'accouplement (6).

7. Système de fixation selon l'une des revendications 1 à 4,
**caractérisé en ce**
**qu'**un excentrique (10) maintient en prise avec verrouillage avec les dentures du côté pièces d'accouplement dans une position de rotation et dans une position de dégagement dans une autre position de rotation, des pièces de fixation mobiles (9, 23', 23"), qui sont pourvues de sections des dentures opposées (8) s'adaptant dans les bords longitudinaux dentés des pièces d'accouplement (6) et sont disposées dans le guide en translation (16) fixe par rapport au ski de manière coulissante transversalement par rapport aux pièces d'accouplement dans la direction parallèle au côté supérieur du ski ou de la planche de surf des neiges, ainsi que de manière essentiellement fixe par rapport au ski dans la direction longitudinale des pièces d'accouplement.

8. Système de fixation selon l'une des revendications 1 à 3,
**caractérisé en ce**
**que** les pièces d'accouplement (6) et leurs dentures (7) sont disposées de manière superposées verticalement les unes aux autres.

9. Système de fixation selon la revendication 8,
**caractérisé en ce**
**que** le dispositif de fixation (9) comporte un corps de fixation (9) mobile dans la direction transversale du ski (1) ou de la planche de surf des neiges et essentiellement non mobile dans la direction longitudinale du ski ou de la planche de surf des neiges, présentant une denture (8) venant en prise dans les deux dentures situées du côté pièces d'accouplement.

10. Système de fixation selon la revendication 9,
**caractérisé en ce**
**qu'**un excentrique (15) supporté en rotation sur le corps de fixation (9) est accolé par une partie excentrique aux côtés longitudinaux des pièces d'accouplement (6) détournés de leurs dentures (7).

11. Système de fixation selon la revendication 9,
**caractérisé en ce**
**qu'**un excentrique (18) supporté en rotation sur le ski (1) ou la planche de surf des neiges coopère avec une coulisse (19) réalisée dans le corps de fixation (9).

12. Système de fixation selon l'une des revendications 8 à 11,
**caractérisé en ce**
**qu'**un ressort contraint le corps de fixation (9) dans sa position libérant les pièces d'accouplement (6).
